# EUROPÄISCHE PATENTSCHRIFT

(11) **EP 3 679 729 B1**
(45) Veröffentlichungstag und Bekanntmachung des Hinweises auf die Patenterteilung: **22.06.2022**
(21) Anmeldenummer: 18769105.0
(22) Anmeldetag: 04.09.2018
(51) Int. Cl.: H04R 25/00

(54) **MEHRZWECK-HOCHLEISTUNGSHÖRGERÄT MIT EINEM MOBILEN ENDGERÄT, INSBESONDERE SMARTPHONE**
MULTI-PURPOSE HIGH PERFORMANCE HEARING AID WITH A MOBILE END DEVICE IN PARTICULAR SMARTPHONE
APPAREIL AUDITIF POLYVALENT HAUTE PERFORMANCE POURVU D'UN TERMINAL MOBILE, EN PARTICULIER D'UN TÉLÉPHONE INTELLIGENT

(30) Priorität: 04.09.2017 EP 17189224
(43) Veröffentlichungstag der Anmeldung: 15.07.2020
(73) Patentinhaber: Kemmelmeyer, Karl-Jürgen, 30627 Hannover (DE)
(72) Erfinder: Kemmelmeyer, Karl-Jürgen, 30627 Hannover (DE)
(74) Vertreter: Glawe, Delfs, Moll
(86) Internationale Anmeldenummer: PCT/EP2018/073718
(87) Internationale Veröffentlichungsnummer: WO 2019/043246

(56) Entgegenhaltungen:
- WO-A1-2015/124211
- WO-A1-2016/022905
- WO-A2-98/44760
- DE-A1-102013 009 171
- DE-U1-202010 013 508
- US-A1- 2013 198 630

## Beschreibung

Die Erfindung betrifft ein Hochleistungshörgerät. Es bietet neben seiner Hauptfunktion als therapeutischem Hörgerät für Personen mit eingeschränktem Hörvermögen Zusatzfunktionen für andere Hörsituationen, insbesondere Telefonieren.

Anders als Sehhilfen (Brillen) sind Hörgeräte heutzutage häufig immer noch für den Träger stigmatisierend. Diese negative Rezeption rührt unter anderem daher, dass die Funktionalität von Hörgeräten mitunter immer noch nicht befriedigend ist, dass Dritte von dem Nutzer immer noch den Eindruck erhalten, dass der Nutzer tatsächlich schwerhörig ist. Es bestehen also noch funktionale Defizite von Hörgeräten.

Eine besondere Schwierigkeit von Hörgeräten liegt dabei daran, dass sie in mitunter beträchtlich verschiedenen akustischen Umgebungsbedingungen (Hörsituationen) betrieben werden. Derartige Hörsituationen umfassen beispielsweise ein (persönliches) Gespräch, eine Massenumgebung mit vielen anderen Menschen, ein Telefonat, das Musik hören im privaten Bereich aber auch beispielsweise einen Konzertbesuch mit öffentlicher Musikwiedergabe. All diese Situationen stellen unterschiedliche Anforderungen. Diese zu erfüllen ist eine Herausforderung.

Moderne Hörgeräte bieten zwar die Funktion, dass verschiedene Profile wählbar sind (zum Teil vom Benutzer selbst). Dennoch arbeiten sie noch nicht in allen Situationen voll befriedigend. Diese Funktionsdefizite sind es neben dem visuellen Eindruck, die zu einer Stigmatisierung des Nutzers führen. Für den Nutzer ist das doppelt belastend, da er so nicht nur funktionellen Einbußen in Bezug auf das Hören unterworfen ist, sondern zusätzlich noch mit einem negativen Image seiner Beeinträchtigung konfrontiert wird. Außerdem sind viele Alltagssituationen, insbesondere problemloses Telefonieren oder Musikhören, nicht hinreichend abgedeckt. Um auch diese abzudecken, ist bisher zusätzlicher Aufwand in Form von Zusatzgeräten erforderlich, was umständlich ist.

Zur Steigerung der Akzeptanz von Hörgerätsystemen ist vorgeschlagen worden, dass das Hörgerät auszuführen ist basierend auf einem Smartphone (DE 20 2011 105 898 U1). Hierbei bildet ein besonderes Programm auf dem Smartphone (eine sogenannte App) die Funktionalität des Hörgeräts nach. Das Smartphone wird hierbei kombiniert mit einem speziellen Ohrhörer, der auch ein Mikrofon umfasst. Vorgesehen sind eine Schallbearbeitung, um insbesondere eine Impulsbegrenzung zu erreichen sowie eine Störschallunterdrückung, und ferner eine Echovermeidung. Hierbei wird für den Ausgabekanal auf den in der Regel ohnehin vorhandenen MP3-Spieler des Smartphones aufgesetzt. Diese Nutzung des MP3-Spielers ist zwar einerseits vorteilhaft, da Ressourcen gespart werden, aber andererseits auch funktional begrenzend. Denn von Haus aus sind MP3-Spieler für ein komprimiertes künstliches Signal gedacht; diese Zielsetzung beißt sich mit dem Ziel, ein Musikhören auf möglichst hohem Niveau zu ermöglichen. Dies gilt aber nicht nur für das hohe Niveau des Musikhörens, sondern am anderen Ende auch für das eher bodenständige Niveau im Bereich der Telefonie selbst. Denn auch hierfür sind MP3-Spieler nicht ausgelegt. Insbesondere wirkt sich hierbei ein gewisses Latenzzeit-Problem aus, da die Latenzzeit an sich bei der Musikwiedergabe bedeutungslos ist, bei der Verwendung als Hörgerät (sei es für Gespräche oder zur Telefonie) aber nicht. Es ist ein typisches Kompromissgerät, das insbesondere wegen der ungelösten Latenzproblematik nicht befriedigt.

Dokument WO2016/022905 A1 offenbart ein Kommunikations-Ohrstück, umfassend: einen Gehörgangsschlauch, der so bemessen ist, dass er in einem Gehörgang eines Benutzers positioniert werden kann, so dass der Gehörgang zumindest teilweise offen ist, um Umgebungsgeräusche direkt zu empfangen; einen Soundprozessor zum Verstärken von durch ein Mikrofon empfangenen Umgebungsgeräuschen, um verarbeitete Signale zu erzeugen; und einen drahtgebundenen Verbinder zum Verbinden des Kommunikations-Ohrstücks mit mindestens einem externen Gerät, wobei die von dem Soundprozessor erzeugten verarbeiteten Signale durch den Verbinder an das externe Gerät gesendet werden und Signale von dem externen Gerät durch den Verbinder an das Ohrstück gesendet werden, um von einem Lautsprecher in den Ohrkanalschlauch ausgestrahlt zu werden.

Dokument DE202010013508 U1 offenbart eine Software-basierte Realisierung eines Hörgeräts, dadurch gekennzeichnet, dass auf einem handelsüblichen Multimedia-Handy mit offenem Betriebssystem geeignete Applikation installiert werden, um auf diese Weise die Funktionalitäten eines Hörgeräts auf dem Smartphone abzubilden.

Der Erfindung liegt die Aufgabe zugrunde, ausgehend von dem zuletzt genannten Stand der Technik ein verbessertes Hörgerätsystem zu schaffen, welches bei gleicher oder besserer Funktionalität die Benutzungsfreundlichkeit erhöht.

Die erfindungsgemäße Lösung liegt in den Merkmalen des unabhängigen Anspruchs. Vorteilhafte Weiterbildungen sind Gegenstand der abhängigen Ansprüche.

Bei einem Hörgerätsystem, umfassend eine am Ohr eines Nutzers anzuordnende Höreinheit und eine abgesetzte Verarbeitungseinheit, wobei die abgesetzte Verarbeitungseinheit als ein mobiles Endgerät, insbesondere Smartphone, ausgeführt ist, wobei eine Signalverbindung vorgesehen ist, über welche die Höreinheit und die Verarbeitungseinheit kommunizieren, und die Verarbeitungseinheit einen Signalverarbeitungspfad für externe Schallsignale mit einem Verstärker aufweist, wobei ein Grundsignal für den Signalverarbeitungspfad gebildet ist, welches dem eintreffenden Schall entspricht, ist erfindungsgemäß vorgesehen, dass die Höreinheit einen offenen Ohrhörer sowie ein Mikrofon umfasst, und die Verarbeitungseinheit einen Kompensationspfad aufweist, der einen Kompensator sowie einen Splitter umfasst, wobei der Kompensator dazu ausgebildet ist, aus einem angelegten Grundsignal anhand eines einstellbaren Frequenzbandprofils des Nutzers Kompensationssignale zu bestimmen, und zwar derart, dass die Kompensationssignale eine Emphase des Grundsignals sind, und der Splitter dazu ausgebildet ist, das Grundsignal abzuspalten, so dass ein an die Ohreinheit übermitteltes Ausgangssignal nur oder zumindest hauptsächlich aus dem Kompensationssignal besteht, wobei die Kompensationssignale im Gehörgang dem externen Schallsignal synchron überlagert sind.

Mit der Erfindung wird das Grundkonzept der Verwendung eines Smartphones für ein Hörgerätsystem entscheidend dadurch verbessert, dass die sich durch Signallaufzeit einerseits und Verarbeitungszeit andererseits ergebende Latenz insgesamt minimiert wird, und dass das Kompensationssignal im Gehörgang dem natürlicherweise dort durchgeführten externen Schallsignal hinzugefügt wird, so dass der Nutzer die Summe von den beiden hört. Die Erfindung hat erkannt, dass genau dieser Aspekt der kritische ist, welcher bisher einer Verbreitung von Smartphone-basierten Hörgerätsystemen im Wege stand.

Der Kerngedanke der Erfindung liegt darin, eine erhebliche Reduktion des zur Signalverarbeitung erforderlichen Aufwands zu erreichen mit dem erfindungsgemäß gestalteten Kompensationskanal. In dem dort ein Kompensationssignal bestimmt wird als Emphase zum Grundsignal, und von einem Splitter das Grundsignal an sich abgespalten wird, wird eine erhebliche Reduktion der zur weiteren Verarbeitung zu bewältigenden Datenmenge erreicht. Anders ausgedrückt: Die aufwendige Signalverarbeitung wird nicht - wie sonst üblich - auf das Gesamtsignal angewendet, sondern nur auf eine Teilmenge davon (nämlich den "Rest"-Teil, der nach dem Abspalten des Grundsignals verbleibt). Die zu verarbeitende Datenmenge wird damit erheblich verringert. Dies ermöglicht eine bedeutend schnellere Signalverarbeitung, wodurch die Latenzzeit entscheidend reduziert wird. Das erfindungsgemäß erzeugte Kompensationssignal steht also vergleichsweise schnell bereit und kann somit ohne weiteres dem Grundsignal zugemischt werden. Die Erfindung hat erkannt, dass dies besonders zweckmäßig ist für die Verwendung von einem offenen Kopfhörer, bei dem das Grundsignal an sich den Gehörgang passieren kann und somit nur noch das (gemäß der erfindungsgemäß mit geringer Latenzzeit erzeugte) Kompensationssignal hinzugefügt wird. Erfindungsgemäß erfolgt dies quasi synchron, also ohne eine für den Nutzer wahrnehmbare Verzögerung (d. h. eine Latenz unterhalb der Wahrnehmungsschwelle).

Im Grunde basiert die Erfindung also auf der Idee, im Betrieb das Grundsignal bei der Signalverarbeitung nicht voll mitzuverarbeiten, sondern stattdessen im Kompensationspfad abzuspalten, um so nur noch ein datenreduziertes Kompensationssignal zu verarbeiten. Dies gilt insbesondere für die digitale Signalverarbeitung, wie sie vorliegend vorgesehen ist. Ermöglicht wird so eine bedeutend schnellere Verarbeitungs- sowie Übertragungsgeschwindigkeit zurück zum Ohrhörer, wodurch sich eine praktisch relevante Reduzierung der Latenzzeit ergibt. Eine Signalüberlagerung am Ohr mit dem (dort noch ohnehin vorhandenen) Grundsignal ist somit problemlos.

Anders als bei bisherigen Hörgeräten wurde die technische Konzeption des erfindungsgemäßen Hochleistungshörgerätes von der wissenschaftlichen/musikpsychologischen Erkenntnis des Erfinders (auditive Wahrnehmungsforschung) bestimmt,
a) dass das Ohr beim Hörvorgang eine Welle heraussendet,
b) dass wie bei allen Menschen auch bei Patienten mit Resthörvermögen im Gehirn objektbezogene Hörerfahrungen (sog. Hörrepräsentanzen) wie z. B. der Klang eines Instrumentes, das Geräusch einer Bohrmaschine, der Sprachklang von Familienangehörigen etc. abgespeichert sind.

Diese Hörrepräsentanzen werden während des Hör- bzw. Wahrnehmungsvorgangs zum Vergleich und zur Einordnung des Schallsignals abgerufen ("man hört, was man kennt, d. h. im Gehirn gespeichert hat").

Dazu ist bei Einsatz eines Hörgerätes eine möglichst klanggetreue Aufnahme notwendig, wie sie die Architektur des Ohres liefert, sowie ein breiter Frequenzbereich, um den Frequenzbereich des menschlichen Hörens bearbeiten zu können.

Besonders zweckmäßig ist dies bei der Verwendung von offenen Kopfhörern. Denn dabei wird das in Gehörgang weiterhin anliegende natürliche externe Tonsignal weitergeleitet zum Trommelfell und es wird von dem Ohrhörer nur noch das erfindungsgemäß mit geringer Latenzzeit erzeugte Kompensationssignal hinzugefügt. Die Verarbeitung des Grundsignals und dessen Übertragung sowie Zuführung mittels des Ohrhörers wird aber nicht nur vermieden, sondern ermöglicht dank der Abspaltung im Kompensationspfad sogar eine bedeutend schnellere Signalverarbeitung dank Datenreduktion. Im Ergebnis wird so eine wirksame Verhinderung von unerwünschten Lautverschleifungen erreicht.

Um dem hörbehinderten Nutzer bei Verwendung des Hochleistungshörgerätes ein möglichst natürliches, unverfälschtes Hören zu ermöglichen, wird für die Position von Mikrofon und Lautsprecher pro Ohr die natürliche Architektur der Ohrmuschel so genutzt, dass die Aufnahme (Mikrofon) im Schallsammelpunkt der Ohrmuschel stattfindet und die Wiedergabe (Lautsprecher) im offenen Gehörgang. Mikrofon und Lautsprecher sind vorzugsweise zu einer Einheit verbunden, die der Hörbehinderte in jedem Ohr trägt. Dazu sind besondere mechanisch-akustische Vorkehrungen bei der Aufnahme-Wiedergabe-Einheit zu treffen, die weiter unten näher beschrieben werden.

Die Erfindung kann realisiert sein mit einem an sich handelsüblichen Smartphone als Verarbeitungseinheit und einer Höreinheit, wobei auf dem Smartphone die erfindungsgemäße Funktionalität als App realisiert ist. Da ein Großteil der Bevölkerung heutzutage ohnehin bereits über ein Smartphone verfügt, kann die Erfindung mit einem Minimum an Aufwand realisiert werden. Der Rückgriff auf das Smartphone beschert dem Nutzer auch ein vertrautes Userinterface, was günstig ist für Akzeptanz durch den Nutzer selbst. Wegen der Allgegenwärtigkeit des Smartphone ist auch die Akzeptanz durch Mitmenschen hoch, so dass die herkömmliche Stigmatisierung des Hörgerät-Nutzers wirksam vermieden wird.

Eine solche Kombination ist im Stand der Technik ohne Beispiel.

Nachfolgend seien einige verwendete Begriffe erläutert:
Unter einem Grundsignal wird dasjenige Signal verstanden, welches dem am Ohr eintreffenden Schall entspricht. Der Begriff beschreibt zum einen das akustische Signal selbst, das von der Ohrmuschel über den Gehörgang [Meatus acusticus externus] bis zum Trommelfell geleitet wird. Unter den Begriff fällt aber auch das entsprechende elektrische Signal, welches von dem mit dem akustischen Signal beaufschlagten Mikrofon der Höreinheit aufgenommen und zur Verarbeitungseinheit übermittelt wird.

Unter einem Kompensationssignal wird das Signal verstanden, welches von der (digitalen) Signalverarbeitung der Verarbeitungseinheit im Kompensationspfad bestimmt wurde als Zusatzsignal zur Korrektur des pathologisch bedingten, verzerrten Frequenzgangs des Nutzers.

Bei einem mobilen Endgerät handelt es sich typischerweise um ein Smartphone oder einen Tablet-Computer.

Die Emphase ist ein Fachbegriff im Bereich der Signalverarbeitung und bezeichnet automatische Anhebung (ggf. auch Absenkung) eines Signals in gewissen Frequenzbereichen. Für die Erfindung wird die Emphase so gewählt, dass eine (möglichst weitgehende) Kompensation eines Hördefekts des Nutzers erreicht wird.

Weiterhin sei nachfolgend auf die Grundlagen der Erfindung eingegangen:
Hören besteht aus peripherer Schallaufnahme (= Ohr), Wandlung in elektrische Energie (= Nervenleitung) und Verarbeitung im Gehirn (= Wahrnehmung). Bei einer typischen Gesprächssituation in einer Gruppe von Menschen oder vor lautem Hintergrundgeräusch konzentriert sich der Hörende auf den individuellen Sprachklang des Gesprächspartners. Dabei wirken
a) die Kopfbewegungen des Hörers und die Architektur der Ohren als räumliche Fokussierung auf den Sprechenden,
b) das Lokalisieren des speziellen Frequenzspektrums des Sprechenden (besonders das Unterscheiden der Konsonanten) durch den Hörenden, und
c) die Figur-Hintergrund-Wahrnehmung im Gehirn des Hörenden zusammen.

Die Figur-Hintergrund-Wahrnehmung ist eine besondere Leistung des menschlichen Gehirns: In einer Gruppe (= Hintergrund) nimmt ein Mikrofon alles auf, aber wir Menschen können in der realen Gesprächssituation den Sprachklang (= Figur) der Person, die wir verstehen wollen, selektieren und uns darauf konzentrieren, weil unser Gehirn auf "Filter" in der Wahrnehmung schaltet und außer dem Sprachklang (Figur) alle anderen Geräusche (Hintergrund) in der Wahrnehmung willentlich unterdrückt oder sogar ausblendet.

Die Figur-Hintergrund-Wahrnehmung funktioniert aber nur, wenn der Hörer aufgrund seines Hörvermögens das Klangspektrum (Sprachklang) des Sprechenden klar aus dem Geräuschhintergrund selektieren kann.

Eben diese Fähigkeit ist bei Hörbehinderten aufgrund des Hörverlustes bestimmter Frequenzen eingeschränkt und soll durch die besondere Konzeption des Hochleistungshörgerätes einschließlich der besonderen Positionierung der Mikrofon-Lautsprecher-Einheit in der Ohrmuschel möglichst wieder hergestellt werden. Wie keine andere Hörgerät-Erfindung erlaubt das Mehrzweck-Hochleistungshörgerät weiterhin natürliches ("offenes") Hören und das Fokussieren der Schallquelle mittels Ohrmuscheln bzw. Kopfbewegung.

Das Diagramm (s. Fig. 15) zeigt idealtypisch die Kompensation eines Hörverlustes unter Anwendung eines oder mehrerer Equalizer. Die Senkrechte repräsentiert die Dynamik (Lautstärke), die Waagerechte die Frequenzen. Jedes Schallsignal besteht aus einem Frequenzband, in dem die einzelnen Frequenzen unterschiedliche Lautstärken haben.

Der Hörbereich des menschlichen Ohres umfasst ca. 16 Hz bis 16.000 Hz. Ein junges gesundes Ohr (= horizontale punkt-strichlierte Linie parallel zur Abszisse) würde Frequenzen von 16-16000 Hz mit psychologisch empfundener gleicher Lautheit wahrnehmen können.

Beim Hörverlust (= gestrichelte Kurvenlinie) sieht man, dass die Frequenzen von 16-16000 Hz in unterschiedlicher Dynamik (Lautheit) wahrgenommen werden. Per Audiometrie wird diese Kurve beim HNO-Arzt pro Ohr ermittelt, da die Ohren eines Hörbehinderten unterschiedlich geschädigt sein können. Daher arbeitet das Hörgerät Stereo (2 x mono).

Das Kompensationssignal (= obere durchgezogene Kurvenlinie) emphasiert (= hebt an, verstärkt) die blaue Kurve idealerweise in jeder Frequenz derart, dass die Addition der blauen und roten Kurve wieder Null (= horizontale punkt-strichlierte Linie), d. h. normale Lautheit-Wahrnehmung der Frequenzbereiche beim Hörbehinderten ergibt ("was zu leise bzw. kaum gehört wird, wird entsprechend verstärkt").
1. Der Kompensations-Equalizer (EQ 1) übernimmt beim neuen Hochleistungshörgerät entsprechend der Audiometrie-Kurve des Hörbehinderten die Verstärkung (Emphase) bestimmter Frequenzen, um den Hörverlust auszugleichen (zu kompensieren); er wird entsprechend des per Audiometrie ermittelten Hörverlustes pro Ohr programmiert.
2. Der nachfolgende Adaptions-Equalizer (EQ 2) dient der Anpassung des Hörgerätes an bestimmte Hörsituationen:
   hier kann der Patient selbst Presets abrufen oder eigene Einstellungen des EQ 2 am Display des Smartphones vornehmen und speichern.
3. Ein Panorama-Potentiometer gleicht den Unterschied der Lautstärke-Wahrnehmung zwischen linkem und rechtem Ohr des Hörbehinderten aus.
4. Das Resultat der Bearbeitungen 1-3 wird im zugehörigen offenen Ohr vom Lautsprecher wiedergeben und dem normalen Hören überlagert (dazu Fig. 16).

Für die Alltagsbewältigung wünschen sich Hörbehinderte mit Resthörvermögen vorrangig eine klare Sprachverständlichkeit. Wie schon oben erwähnt ergibt sich eine besondere Hörerschwernis bei Gesprächen in Menschengruppen oder vor Geräuschhintergrund.

Bei der Sprachverständlichkeit spielen die präzise Wahrnehmung der Konsonanten sowie die Frequenzbereiche um 400 Hz, 2400 Hz, 4800 Hz bis ca. 8000 Hz eine besondere Rolle. Da der Sprachklang (das Frequenzspektrum) des Gesprächspartners vom Gehirn des Hörenden als Figur vor dem Hintergrund verarbeitet wird, muss zur Sprachverständlichkeit die Wahrnehmungskonstanz des Frequenzspektrums möglichst gewährleistet sein.

Das Hochleistungshörgerät bietet für die Anpassung an derartige komplexe Hörsituationen beste Möglichkeiten: außer den drei Bearbeitungsschritte (EQ 1, EQ 2, Panorama) pro Ohr hat der Nutzer nun selbst die Möglichkeit, mittels des Adaptionsequalizers (EQ 2) gezielt die Frequenzbereiche der Konsonanten anzuheben, um die Figur-Hintergrund-Wahrnehmung zu verbessern. Zweckmäßigerweise umfasst der Signalpfad einen Modusselektor zur Auswahl zwischen einem Hörgerätmodus und einem zusätzlichen Telefonmodus, in dem ein von einem Telefonmodul der Verarbeitungseinheit ausgegebene Sprachsignal als Eingangssignal an den Kompensationspfad angelegt ist. Somit kann das Hörgerät auch direkt verwendet werden zur Benutzung mit einem Mobiltelefonmodul, wie es häufig in der Verarbeitungseinheit ohnehin vorgesehen ist. Dies ist insbesondere ein erheblicher praktischer Vorteil, wenn die Verarbeitungseinheit ein Smartphone ist: Das ankommende Sprachsignal kann beim Telefonieren direkt in die Verarbeitungseinheit eingespeist werden, sodass eine Erfassung über Mikrofon nicht erforderlich ist. Mikrofonbedingte Störgeräusche oder durch die Verwendung des Mikrofons bedingte Signallaufzeitverlängerungen werden auf diese Weise vermieden. Es ergibt sich somit eine erhebliche Verbesserung der Sprachqualität für den Nutzer. Vorzugsweise ist dazu ein Umschalter vorgesehen, der in einem Telefonmodus das Eingangssignal umschaltet, und zwar von einem Mikrofon an der Ohreinheit auf ein von dem Telefonmodul abgegebenes Sprachsignal. Wahlweise kann der Modusselektor umschalten in einen Abspielmodus, und zwar auf ein Abspielgerät der Verarbeitungseinheit. Hierbei handelt es sich vorzugsweise um einen integrierten MP3-Spieler und/oder Streaming Client. Dank des Modusselektors kann die Erfindung somit in der Verarbeitungseinheit selbst angeordnete Signalquellen, wie das Telefonmodul oder das Abspielgerät, direkt nutzen und deren Ausgangssignal unmittelbar an den Eingang des Signalpfads zur Weiterverarbeitung zum entsprechenden Ausgleich von Hörschwächen des Nutzers verwenden. Mit anderen Worten erfolgt also nicht nur im Hörgeräte-Modus, sondern auch im Telefonmodus und Abspielmodus eine an den Hörverlust des Nutzers angepasste Wiedergabe. Der Nutzer erhält also unabhängig vom Modus eine (für ihn) gleichbleibende hohe Signalqualität über die verschiedenen Modi hinweg ("seamless integration" der verschiedenen Modi). Vorzugsweise ist weiter eine automatische Umschaltung zwischen den Modi vorgesehen. Besonders zweckmäßig ist es, wenn der Umschalter mit einer Weiche zusammenwirkt, wobei die Weiche dazu ausgebildet ist, in dem Telefonmodus und/oder Abspielmodus den erfindungsgemäß vorgesehenen Splitter zu umgehen. Das Abspalten des Grundsignals entfällt - damit entfällt aber auch die durch das Abspalten erreichte Laufzeitverbesserung. Die Laufzeitverbesserung ist jedoch bei der Verwendung als Abspielgerät gar nicht erforderlich, da es dabei überhaupt nicht auf eine Echtzeitfähigkeit ankommt. Demgegenüber stehen erweiterte Signalverarbeitungsmöglichkeiten für den Fall, dass das Grundsignal beibehalten wird. Für den Telefonmodus gilt im Grundsatz ähnliches, da hierbei die Laufzeit zwar eine Rolle spielt, jedoch ohnehin in der Regel dominiert wird durch externe Faktoren (Übertragungsverzögerungen im Telefonnetz, insbesondere bei Ferngesprächen oder Gesprächen mit Mobilfunkanschlüssen). Demnach fungiert die Weiche auch als Schalter für die Latenzzeitreduktion.

Mit Vorteil ist der Hörgerätmodus abweichend konfiguriert gegenüber Telefonmodus und/oder Abspielmodus, so dass im Hörgerätmodus eine Latenzzeit im Kompensationspfad geringer ist als im Telefonmodus und/oder Abspielmodus. Zweckmäßigerweise wird dies erreicht mittels schnellerer Filter und/oder verringerter Datenrate. Insbesondere digitale Filter bieten den Vorzug, dass sie je nach Modus unterschiedlich gewählt sein können. Durch die, vorzugsweise beträchtlich, verringerte Latenzzeit wird eine schnellere Signalverarbeitung im Kompensationspfad erreicht, dass das Kompensationssignal schneller zur Verfügung steht und an den Ohrhörer übermittelt werden kann, von dem aus es in den Gehörgang des Benutzers abgegeben wird. Es mischt sich dort mit dem dort vorhandenen Grundsignal, sodass eine geringe Latenzzeit einhergeht mit einer verbesserten Qualität des Gesamtsignals. Vorzugsweise beträgt die Latenzzeit im Hörgerät-Modus höchstens 12 ms, vorzugsweise höchstens 10 ms und weiter vorzugsweise höchstens 8 ms. Eine Untergrenze ist nicht zwingend, praktisch wird sie aber als Mindestwert meist 1 ms betragen. Ein praktisch bewährter Bereich liegt zwischen 2 bis 8 ms.

Für den Kompensator ist zweckmäßigerweise eine Programmierschnittstelle vorgesehen. Mittels dieser kann von außen der Kompensator mit einer zum Nutzer passenden Kompensationscharakteristik programmiert werden. Dies ermöglicht eine Anpassung an die jeweils individuelle Hörkurve des Nutzers und dessen individuelle Defekte. Mit Vorteil ist die Programmierschnittstelle über ein Mobilfunkmodul der Verarbeitungseinheit verbunden mit einem Server einer Therapiestation. Die Verbindung erfolgt hierbei zweckmäßigerweise übers Internet, mit dem die Verarbeitungseinheit über das Mobilfunkmodul sowieso verbunden werden kann. Auf diese Weise kann die Therapiestation (häufig wird es sich hierbei um eine HNO-Praxis handeln) unmittelbar eine Programmierung der Verarbeitungseinheit durchführen, um so eine bessere Anpassung an den Nutzer zu erzielen. Besonders komfortabel wird dies dadurch, wenn weiter eine vom Nutzer bedienbare Oberfläche in Gestalt einer eigenen App vorgesehen ist, die zur Verwaltung dieses Vorgangs dient.

Vorzugsweise ist ein Equalizer im Signalpfad vorgesehen, in dem verschiedene Hörsituationen als Profil abgespeichert sind. Er ist gesondert vom Kompensator ausgeführt. Mit Vorteil ist hierbei der Equalizer dem Kompensator nachgeschaltet. Damit kann das erfindungsgemäße Hörgerätsystem angepasst werden an unterschiedliche Umgebungsbedingungen und den sich daraus ergebenden verschiedenen Hörsituationen. So können Hörsituationen eingespeichert sein für ruhige Umgebung, Unterhaltung in lauter Umgebung, Musikhören zu Hause, Musikhören im öffentlichen Raum (Konzert), usw. Die Auswahl eines passenden Profils kann die Kompensationsleistung des Geräts insgesamt deutlich verbessern. Es ist zweckmäßig, wenn der Haupt-Equalizer mit einer Auswahleinheit zusammenwirkt, und zwar derart, dass die Profile durch den Nutzer wählbar, und vorzugsweise auch veränderbar sind. Auf diese Weise kann der Nutzer die Profile nach seinen persönlichen Gegebenheiten anpassen. Ferner kann er sie selbst passend auswählen. Es soll aber nicht ausgeschlossen sein, dass gegebenenfalls eine automatische Umschaltung der Profile vorgesehen ist.

Die Signalverbindung zwischen Verarbeitungseinheit und Höreinheit am Ohr ist vorzugsweise drahtlos ausgeführt. Besonders bewährt ist eine Bluetooth-Verbindung, insbesondere eine energiesparende Variante der Bluetooth Verbindung. Dank einer solchen drahtlosen Ausführung der Signalverbindung können störende Kabel vermieden werden. Der Benutzungskomfort steigt beträchtlich. Es soll aber nicht ausgeschlossen sein, dass die Höreinheit über eine Kabelverbindung an die Verarbeitungseinheit angeschlossen ist.

Der Signalpfad umfasst zweckmäßigerweise AD- und DA-Wandler. Mit Vorteil sind diese originären Bestandteile der Verarbeitungseinheit. Es können auf diese Weise die in der Regel bereits ohnehin vorhandenen Wandler der Verarbeitungseinheit genutzt werden. Dies spart zusätzlichen Aufwand und vereinfacht die Signalführung. Es können aber auch an der Höreinheit angeordnete Wandler vorgesehen sein. Letzteres ist insbesondere bei der Verwendung von einer digital arbeitenden Signalverbindung, insbesondere einer Bluetooth Verbindung, von Vorteil.

Es ist zweckmäßig, wenn die Signallaufzeit im Kompensationspfad kleiner ist als die Signallaufzeit zwischen Mikrofon und Eingang der Verarbeitungseinheit sowie Ausgang der Verarbeitungseinheit und Lautsprecher.

Mit Vorteil ist das Hörgerätsystem stereophon mit einem linken und rechten Kanal ausgeführt und umfasst vorzugsweise ein Panoramamodul. Diese Ausführung ermöglicht ein deutlich realistischeres Hörerlebnis für den Benutzer. Das Panorama Modul ermöglicht es, Dynamik-Differenzen zwischen den Ohren auszugleichen. Insbesondere ermöglicht es, zu dem Kompensationssignal das Originalsignal, wie von der Höreinheit erfasst, per Haupt-Equalizer weiter anzupassen und stufenlos wieder zum Kompensationssignal dazu zu mischen. Damit kann der natürliche Klangeindruck für den Nutzer weiter verbessert werden.

Die Höreinheit ist vorzugsweise als handelsüblicher Stereo-Kopfhörer ausgeführt, der zusätzlich Mikrofone zur Aufnahme des Originalsignals umfasst und mit einer bidirektionalen Signalverbindung zur Verarbeitungseinheit versehen ist. Durch die Verwendung handelsüblicher Stereo-Kopfhörer, wie sie heute vielfach in der Öffentlichkeit getragen werden, kann die Höreinheit unauffällig verbaut werden. Das bisher bei Hörgeräten häufig auftretende Stigmatisierungsrisiko für den Benutzer aufgrund sichtbarer Anordnung des Hörgeräts wird auf diese Weise wirksam verringert.

Die Höreinheit umfasst zweckmäßigerweise ein Schallleitungsrohr, an deren Anfang ein elektroakustischer Schallwandler angeordnet ist und dessen Ende als Endtrichter ausgeführt ist, der vorzugsweise über ein schalldurchlässiges Material im Gehörgang des Nutzers anzuordnen ist. Durch die schalldurchlässige Ausführung wird ein Passieren des Grundsignals erreicht (sogenannte offene Bauweise). Es mischt sich auf diese Weise selbsttätig im Ohr mit dem von der Verarbeitungseinheit erzeugten Kompensationssignal. Somit bleibt die natürliche Hörsituation mit offenen Ohren erhalten. Die Ausführung mittels des Trichters verjüngt sich vorzugsweise und das Schallleitungsrohr ab dem Anschluss des Schallwandlers am Anfang und öffnet sich wiederum trichterförmig zum Abstrahlen des Schalls im offenen Gehörgang. Vorzugsweise ist das Schallleitungsrohr als Druckwellenschlauch ausgebildet und/oder der Endtrichter geformt wie eine sog. Stürze eines Orchesterhorns. Dadurch kann eine besonders gute Ankopplung erreicht werden. Das schalldurchlässige Material ist etwa tropfenförmig geformt und weist eine Öffnung zur Aufnahme des Schallleitungsrohrs mit dem Endtrichter auf. Es ist so geformt, dass der Endtrichter wandfern im Gehörgang positioniert ist, und zwar vorzugsweise mittig im Gehörgang. Die Höreinheit ist vorzugsweise im Bereich des Trichters mit Öffnungen versehen, um den Schall besser in das Innere des Ohrs zu leiten. Das Schallleitungsrohr ist vorzugsweise flexibel ausgeführt und ermöglicht somit eine leichte Anpassung an die individuellen Gegebenheiten am Ohr des Benutzers.

Die Höreinheit umfasst vorzugsweise weiter ein Mikrofon, welches in der Ohrmuschel benachbart zum Gehörgang angeordnet ist. Dabei ist zweckmäßigerweise eine Halterung des Mikrofons an der Höreinheit so ausgebildet, dass das Mikrofon in einem Schallfokus-Punkt des Ohrs positioniert ist. Damit wird nicht nur eine möglichst signalstarke Aufnahme des Schalls erreicht, sondern auch eine weitgehend natürliche Aufnahme des Klangbilds, da so die durch die natürliche Form der Ohrmuschel bewirkte, für ein natürliches Klangerlebnis ausgesprochen wichtige Klangverfärbung mit erfasst wird. Anders als der Endtrichter zur Abgabe des Schalls, welcher im Gehörgang angeordnet ist, wird das Mikrofon also außerhalb des Gehörgangs an einer bestimmten Stelle in der Ohrmuschel durch die erfindungsgemäße Höreinheit positioniert. Es hat sich bewährt, dass Mikrofon mit mindestens einer Schallleitschaufel zu versehen. Diese ist so geformt, dass sie eine Schalleintrittsöffnung des Mikrofons teilweise, aber nicht ganz umgibt, und zwar vorzugsweise kreisbogenförmig umgibt. Zweckmäßigerweise erstreckt sie sich etwa über einen Teil des Umfangs, vorzugsweise im Bereich von etwa einem Fünftel bis einem Drittel des Umfangs. Mittels dieser Schallleitschaufel können Rückkopplungen verringert werden. Mit Vorteil ist die Schallleitschaufel so angeordnet, dass sie mit ihrer Innenfläche weg von dem Endtrichter weist. Es hat sich bewährt sie so zu dimensionieren, dass ihre Höhe kleiner ist als der Durchmesser der Schalleintrittsöffnung des Mikrofons, vorzugsweise weniger als die Hälfte beträgt.

Die Erfindung wird nachfolgend unter Bezugnahme auf die beigefügte Zeichnung anhand eines Ausführungsbeispiels näher erläutert. Es zeigen:
- Fig. 1: eine Übersichtsdarstellung für ein Hörgerätsystem gemäß einem Ausführungsbeispiel der Erfindung;
- Fig. 2: eine im Ohr angeordnete Höreinheit;
- Fig. 3: ein Blockdiagramm zu einem Hörgerätmodus;
- Fig. 4: ein Funktionsschema zu Fig. 3 mit dem Kompensationspfad;
- Fig. 5: ein Blockdiagramm zu einem Telefonmodus;
- Fig. 6: ein Funktionsschema zu Fig. 5 mit dem Kompensationspfad;
- Fig. 7a, b: zwei Ansichten für die Höreinheit;
- Fig. 8: Detaildarstellung zu Mikrofon und Schallleitschaufel;
- Fig. 9: Detaildarstellung zur Halterung im Gehörgang;
- Fig. 10: Querschnittsdarstellungen zu Ausführungsvarianten für eine Wiedergabeeinheit im Gehörgang;
- Fig. 11: eine schematische Darstellung des Signalflusses im Hörgerät-Modus;
- Fig. 12: eine schematische Darstellung des Signalflusses im Telefon-Modus;
- Fig. 13: eine schematische Darstellung des Signalflusses im Abspiel-Modus;
- Fig. 14a, b: Darstellungen zur Schallbecher-Form von Orchesterhorn und Trompete;
- Fig. 15: idealtypische Darstellung der Kompensation eines Hörverlustes unter Anwendung von Equalizern; und
- Fig. 16: Funktionsdiagramm darstellend was der hörbehinderte Nutzer mit dem Hochleistungshörgerät hört.

Figur 1 zeigt eine Übersichtsdarstellung des Ausführungsbeispiels für das Hörgerätsystem. Danach umfasst das Hörgerätsystem eine am Ohr (9) eines Benutzers anzuordnende Höreinheit (1) und eine davon räumlich abgesetzte Verarbeitungseinheit (3). Hierbei ist die Verarbeitungseinheit (3) als ein Smartphone oder ein Tablet ausgeführt.

Die Höreinheit (1) und das Smartphone (3) sind über eine Signalverbindung (2) miteinander verbunden. Dies kann vorzugsweise eine Bluetooth Verbindung (21) sein, es soll aber nicht ausgeschlossen sein, dass alternativ oder zusätzlich auch eine Kabelverbindung (20) vorgesehen sein kann. Die Kabelverbindung (2) bietet den Vorteil einer sicheren Verbindung mit der Möglichkeit einer einfachen Energieversorgung der Höreinheit (1). Dem steht als Vorteil der Bluetooth-Verbindung (21) gegenüber, dass Kabel entfallen können. Die Bewegungsfreiheit des Nutzers sowie der Tragekomfort werden damit deutlich erhöht.

Das als Verarbeitungseinheit (3) fungierende Smartphone ist herkömmlich gestaltet. Es weist ein Gehäuse auf mit einem großen Display zur Bedienung. Ferner weist es ein Mobilfunkmodul (32) auf, über das Daten und/oder Sprachtelefonie in einem Mobilfunknetz (87) ausgetauscht werden können. Zu diesem Zweck ist das Smartphone mit einer sichtbar oder unsichtbar angeordneten Antenne (31) versehen.

Die Höreinheit 1 umfasst einen Ohrhörer (11), der in offener Bauweise ausgeführt ist. Dazu ist ein Schallleitungsrohr (10) vorgesehen, welches über einen Endtrichter (14) im Gehörgang (90) des Ohrs (9) des Benutzers endet. Das Schallleitungsrohr (10) ist im Bereich des Anfangs des Gehörgangs (90) verbunden mit einer Halteplatte (15). Diese weist mehrere Schall-Leitungslöcher (16) auf, um einen möglichst ungehinderten Eintritt des auf das Ohr (9) eintreffenden Schalls in den Gehörgang (90) zu erreichen. Die Halteplatte (15) ist so ausgebildet, dass sie sich mit einem Haltearm innerhalb der Ohrmuschel (91) erstreckt, und zwar so weit, dass das Mikrofon (12) an einem vorbestimmten Ort in der Ohrmuschel (91) positioniert ist. Dieser vorbestimmte Ort ist so gewählt, dass es sich um einen Punkt handelt, in dem der auf das Ohr (9) eintreffende Schall durch die Form der Ohrmuschel (91) fokussiert ist (sogenannter Schallfokus-Punkt). Das Schallleitungsrohr (10) mit seinem Endtrichter (14) ist im Gehörgang (90) mittels einer Ummantelung (18) aus schalldurchlässigem Material gehaltert, und zwar vorzugsweise so, dass der Endtrichter (14) nicht an einer der Wände des Gehörgangs (90) anliegt, sondern vorzugsweise mittig im Gehörgang positioniert ist. Dank einer Ummantelung (18) aus schalldurchlässigem Material kann ein von außen auf das Ohr (9) auftreffender Schall durch den Gehörgang (90) geleitet werden zum Trommelfell (93) des Benutzers. Alternativ kann auch eine sternförmige Halterung (18') vorgesehen sein, wie sie in der Darstellung in Fig. 9 gezeigt ist. Diese stützt das Ende des Schallleitungsrohrs (1) mit dem Endtrichter (Schallbecher) (14) ab an einer Ummantelung (18"). Die freien Zwischenräume (18‴) zwischen der sternförmigen Halterung (18') und der Ummantelung (18") sind vorzugsweise offen und erlauben so eine ungehinderte Passage des von außen kommenden natürlichen Schallsignals - dieses mischt sich so mit dem vom Hörgerät zur Kompensation erzeugten und über den Schallbecher (14) abgestrahlten Schallsignal.

In den meisten Fällen ist die Höreinheit (1) stereophon ausgeführt, d. h. es gibt je einen Ohrhörer (11) und Mikrofon (12) für das linke Ohr und je einen Ohrhörer (11') und Mikrofon (12') für das rechte Ohr. Nachfolgend wird aus Vereinfachungsgründen nur eine näher behandelt; für die andere gilt entsprechendes sinngemäß.

Die Gestaltung des Endrichters als Schallleitbecher ist detaillierter in Fig. 10a dargestellt. Man erkennt dort das Ende des Schalleitungsrohrs (10), welches sich an seinem Ende aufweitet und dort ist ein Schallleitbecher (14) gebildet. Dieser ist gebildet in der Form der Stürze eines Orchesterhorns. Das Orchesterhorn (vgl. Fig. 14a, b aus Wikipedia "Horn") hat eine enge Mensur der Röhre, die Erweiterung der Röhre hin zum Schallbecher (i, ii, iii) erfolgt auf kurzer Distanz weit auslaufend. Von der Mittelachse (= 90 Grad) der Röhre aus gemessen öffnet sich die Stürze (der Schallbecher) eines Orchesterhorns schnell bis fast 10 Grad nach allen Seiten. Schallbecher von Trompeten (Fig. 14b) sind abweichend davon geformt. Diese hat bekanntlich gegenüber dem Orchesterhorn eine weitere Mensur der Röhre, die Erweiterung der Röhre hin zum Schallbecher erfolgt auf längerer Distanz und wesentlich enger in die Stürze auslaufend. Von der Mittelachse (= 90 Grad) der Röhre aus gemessen öffnet sich die Stürze (der Schallbecher) der Trompete langsam trichterartig bis etwa 40 Grad nach allen Seiten. - Bei der Ausführungsvariante in Fig. 10 b ist das Schalleitungsrohr (10) ersetzt durch die direkte Anordnung des Lautsprechers (11) im Gehörgang. Die für die akustische Ankopplung bedeutende Form des Schalleitbechers ist wie bei der Ausführung gemäß Fig. 10a, d.h. entsprechend der Stürze eines Orchesterhorns.

Es wird nun nachfolgend unter Bezugnahme auf die Figuren 3 und 5 der wesentliche Aufbau der als Smartphone ausgeführten Verarbeitungseinheit (3) beschrieben. Sie umfasst ein Mobilfunkmodul (32), dass über eine am oder im Gehäuse angeordnete Antenne (31) mit einem Mobilfunknetz (87) kommuniziert. Ferner ist das Mobilfunkmodul (32) vorzugsweise dazu ausgebildet, sich in das Internet (88) einzuwählen. An das Internet (88) ferner angeschlossen ist eine Therapiestation (89). Hierbei kann es sich insbesondere um eine Praxis eines Ohrenarztes handeln (HNO-Praxis), die über einen Server (nicht dargestellt) verfügt zur Bereitstellung von Einstelldaten für die Verarbeitungseinheit (3).

Die Verarbeitungseinheit (3) weist ferner einen Analog/Digital Wandler (41) sowie Digital/Analog Wandler (48) auf. Ferner weist sie Eingangs-und Ausgangsverstärker (40)(49) zur Verstärkung von eingehenden Sprachsignalen - insbesondere vom Mikrofon - auf sowie zur Verstärkung von auszugebenden Tonsignalen. Es ist ein Signalverarbeitungspfad (4) gebildet, der unter anderem einen Equalizer (42) umfasst. Ferner ist erfindungsgemäß vorgesehen ein Kompensator (50), der dazu ausgebildet ist, Einschränkungen des Hörvermögens des Benutzers über das Frequenzspektrum hinweg durch entsprechende Zusatzsignale auszugleichen.

Ferner ist eine Programmierschnittstelle (52) vorgesehen, über welche der Kompensator (50) programmiert werden kann. Dies erfolgt insbesondere durch Setzen von Parametern, wie sie von der Therapiestation (89) für den Nutzer individuell ermittelt wurde. Diese können zweckmäßigerweise drahtlos mittels des Mobilfunkmoduls (32) über das Internet (88) in die Verarbeitungseinheit (3) übermittelt werden. Weiter ist ein Bluetooth Modul (21) vorgesehen, welches zum Aufbau einer Signalverbindung (2) zu der Höreinheit (1) dient.

Die Funktionsweise des erfindungsgemäßen Hörgerätsystems mit der Höreinheit (1) und der Verarbeitungseinheit (3) wird nachfolgend unter Bezugnahme auf Figur 4 erläutert. Von dem Mikrofon (12) der Höreinheit (1) wird ein Schallsignal aus der Umgebung aufgenommen, beispielsweise das Sprachsignal einer sich mit dem Nutzer unterhaltenden Person. Dieses eintreffende Schallsignal ist durch den Signalzug (71) symbolisiert. Das Mikrofon (12) nimmt dieses Schallsignal auf und wandelt es in elektrische Impulse um. Zur Verstärkung der schwachen elektrischen Impulse des Mikrofons (12) ist der Verstärker (40) am Eingang vorgesehen. Dessen Ausgangssignal wird von einem Analog/Digitalwandler (41) umgewandelt in Digitalsignale. Das insoweit verarbeitete Signal wird nunmehr als Grundsignal (72) bezeichnet. Die weitere Signalverarbeitung im Signalpfad (4) sowie in einem Kompensationspfad (5) erfolgt vorzugsweise digital. Erfindungsgemäß ist zur Verbesserung der Verständlichkeit des Schallsignals für den Nutzer ein Kompensationspfad (5) in der Verarbeitungseinheit (3) vorgesehen. Der Kompensationspfad (5) umfasst einen Frequenz-Kompensator (50). Dieser ist dazu ausgebildet, abhängig von dem durch die Therapiestation (89) ermittelten Defekten in der Hörfrequenzkurve des Nutzers entsprechende Zusatzsignale zu generieren, d. h. insbesondere Signalfrequenzen im pathologischen Frequenzspektrum zur Kompensation hinzuzufügen. Dazu umfasst der Kompensator u.a. digitale Filter (51). Abhängig davon werden Zusatzsignale bestimmt (sie sind in der Darstellung in Figur 4 durch schwarze Einfärbungen am dargestellten Signalzug kenntlich gemacht). Sie werden am Ausgang des Kompensators (50) dem Grundsignal (72) hinzugefügt zur Bildung eines Kompositionssignals (73). Das Signal wird nunmehr angelegt an einen Splitter (53). Dieser ist dazu ausgebildet, das Grundsignal abzutrennen. Übrig bleibt am Ausgang lediglich das von dem Kompensator (50) bestimmte Zusatzsignal. Dies ist durch den Signalzug (74) visualisiert, bei dem das (nunmehr abgetrennte) Grundsignal durch gestrichelte Darstellung symbolisiert ist.

Das Signal kann optional mittels eines Equalizers (42) weiterverarbeitet werden. Der Equalizer (42) kann eine Anpassung an die jeweilige Hörsituationen ausführen. Zweckmäßigerweise sind dazu verschiedene Profile vorgesehen, wobei jedes der Profile (43) für eine andere Hörsituationen steht. Unter Hörsituationen können beispielsweise Umgebungsbedingungen verstanden werden, wie sie typisch sind für ein persönliches Gespräch unter zwei Personen, ein Gespräch in einer lauten öffentlichen Umgebung (Gasthaus), dem Anhören von Musik in privater Umgebung oder dem Anhören von Musik in öffentlicher Umgebung (Konzert). Eines der Profile (43) kann vom Nutzer auf dem Display ausgewählt werden mittels der Auswahleinheit (44). Ferner vorgesehen sein kann ein Panoramamodul (45). Dieses ist bei einer stereophonen Ausführung des Hörgerätsystems dazu ausgebildet, Dynamikdifferenzen zwischen dem linken und rechten Ohr des Benutzers auszugleichen. Zu diesem Zweck ist als Eingang an das Panoramamodul ein Panorama-Regler (46) vorgesehen.

Das somit gebildete Ausgangssignal wird angelegt an einen Digital/Analogwandler (48) zur Rückumwandlung in ein analoges Signal. Das Signal wird dann nach Verstärkung durch einen Ausgangsverstärker (49) dem Ohrhörer (11) der Höreinheit (1) zugeführt. Dieser umfasst einen Lautsprecher, der ein entsprechendes Schallsignal abgibt. Dieses ist in Figur 4 durch ein Überlagerungssignal (70) visualisiert. Es ist für die Erfindung unerheblich, wo die Digital/Analog-Wandelung vorgenommen wird, ob in der Verarbeitungseinheit (3) oder - bei digitaler Signalverbindung (2), wie Bluetooth, vorzugswürdig - erst in der Höreinheit (1). Im letzteren Fall kann die Digital/Analog-Wandelung zweckmäßigerweise integriert sein in den Ausgangsverstärker (49) und als sog. Class D-Verstärker ausgeführt sein. Das bietet erhebliche Vorteile für Kompaktheit und Wirkungsgrad, was sich wiederum günstig auf den Energieverbrauch und damit verringerte Baugröße von Akkumulatoren zur Energieversorgung auswirkt.

Es wird also bedingt durch die vom Splitter (53) vorgenommene Abspaltung des Grundsignals (72) nur das Zusatzsignal (74) weiterverarbeitet und an die Höreinheit (1) übermittelt. Das Zusatzsignal (74) kann auflösungsreduziert sein verglichen mit dem Grundsignal (72). Beispielsweise kann das Zusatzsignal mit einer Auflösung von 8 Bit verarbeitet werden, während für das Grundsignal eine höhere Auflösung von 10 Bit, 12 Bit oder mehr vorgesehen ist. Es findet also eine erhebliche Datenreduktion durch die Beschränkung auf das Zusatzsignal (74) statt. Auf diese Weise ergibt sich eine wesentlich schnellere Datenverarbeitung, wodurch die Latenzzeit im Kompensationspfad (5) sowie Signalverarbeitungspfad (4) insgesamt entscheidend verringert wird. Angestrebt wird eine Latenzzeit im Bereich von 2 bis 8 ms, vorzugsweise bis maximal 12 ms.

Das schließlich von dem Ohrhörer (11) abgestrahlte Signal weist also nur eine geringe Latenzzeit verglichen mit dem ursprünglichen Schallsignal (71) auf, wie es auch vom Mikrofon (12) aufgenommen wurde. Wegen der Bauweise der Höreinheit (1) als offener Ohrhörer ist das Schallsignal (71) im Gehörgang (90) vorhanden. Es braucht also von der Höreinheit (1) nicht (nochmal) abgegeben zu werden, sondern es genügt erfindungsgemäß vollkommen, wenn das von der Verarbeitungseinheit (3) - unter Nutzung von Datenreduktionstechniken ausgesprochen schnell - verarbeitete Zusatzsignal (74) von dem Lautsprecher der Höreinheit (1) abgegeben wird als Überlagerungssignal (70). Dank der geringen Latenz mischt sich dieses von dem Lautsprecher des Ohrhörers (11) abgegebene, durch das Zusatzsignal (74) generierte Überlagerungssignal (70) im Gehörgang mit dem dank der offenen Bauweise dort ebenfalls vorhandenen natürlichen externen Schallsignal (71), um so ein - um die gewünschte Hörkurve verbessertes - Gesamtsignal (75) zu generieren. Da das Schallsignal (71) (bzw. dessen Repräsentanz als Grundsignal (72)) erfindungsgemäß unangetastet bleibt, bleibt somit der natürliche Höreindruck voll erhalten. Der Nutzer merkt nur, dass er nunmehr ein verbessertes Signal hört, nämlich ein Gesamtsignal, welches seine Höreinschränkungen kompensiert.

Die beschriebene Funktionalität wird vorzugsweise mittels einer speziellen App im Smartphone realisiert.

Die zusätzliche App im Smartphone wird in den Audio-Weg des Smartphones integriert ("eingeschleift"). Sie arbeitet Stereo (2 x Mono). Sie enthält
a) die Internet-Schnittstelle (32, 52) zur HNO-Praxis für die Festeinstellung des Equalizers 1
b) den Kompensationsequalizer (50) (Equalizer 1), der auf den per Audiometrie ermittelten Hörverlust des Hörbehinderten eingestellt wird, einschließlich Speicherung seiner Einstellung,
c) den Adaptionsequalizer (42) (Equalizer 2) mit Bedienoberfläche zum Abruf von Presets und zur Programmierung und Speicherung durch den Nutzer selbst für spezielle Hörsituationen,
d) ein Panorama-Potentiometer (45) (Panpot) zum Ausgleich der Dynamik-Unterschiede zwischen linkem und rechtem Ohr.

Die App (Software) stellt drei Betriebsmodi bereit:
1. Modus 1: Alltagshören mit Hörgerät (Schwerpunkt Sprachverständlichkeit)
2. Modus 2: Telefonieren mit dem Smartphone (auf Hörverlust angepasste Wiedergabe)
3. Modus 3: Musikhören mit dem Smartphone (auf Hörverlust angepasste Wiedergabe).

Standard-Betriebsmodus ist Betriebsmodus 1, d. h. der Hörgeräte-Modus. Wenn ein Anruf eingeht oder wenn der Nutzer Musik hören will, erfolgt die Umschaltung auf den zugehörigen Betriebsmodus 2 oder 3 automatisch.

Die App nutzt die ADDA-Wandlung (41, 48) des Smartphones für die Betriebsmodi 1, 2 und 3: Erweist sich bei Betriebsmodus 1 die Leistungsfähigkeit (Latenzzeit) des Smartphones bei der ADDA-Wandlung (41, 48) und der drahtlosen Übertragung trotz Datenreduzierung in Tests als zu langsam, so wird die Konstruktion des Hochleistungshörgerätes dahin modifiziert, dass die AD- und DA-Wandlung in einer separaten, drahtlos mit dem Smartphone verbundenen Einheit (z. B. hinter dem Ohr) stattfindet. Ebenfalls kann im Betriebsmodus 1 die ADDA-Wandlung (41, 48) ggfls. auf datenreduzierter Basis (ggf. mit nur 8 Bit) in der App selbst arbeiten, um eine geringere Latenz zu erzielen, damit das von der Wiedergabeeinheit abgestrahlte, bearbeitet Signal möglichst synchron das natürlich Hören überlagern kann.

### ❖ Modus 1: Alltagshören mit Hörgerät/Smartphone, Schwerpunkt Sprachverständlichkeit

Fig. 11 zeigt diesen Modul und dessen Implementation, insbesondere unter Einbeziehung einer App (Software):
- Je ein spezielles, besonders positioniertes Mikrofon (12) nimmt pro Ohr den Schall auf, der dann als elektrisches, in linken und rechten Kanal (Stereo-Signal als 2 x Mono) getrenntes elektrisches Signal die Verstärkereinheit (40, 49) im Smartphone durchläuft.
- Der Kompensationsequalizer (50) (EQ 1) der App übernimmt entsprechend der Audiometrie-Kurve des Hörbehinderten die Anhebung bzw. Verstärkung bestimmter Frequenzen, um den Hörverlust (vgl. Fig. 15 gestrichelte Kurve) auszugleichen (vgl.

Fig. 15 durchgezogen Kurve); er ist am Smartphone oder per Internet von der HNO-Praxis aus programmierbar und wird fest anhand der Audiometrie-Kurve eingestellt.
- Der Adaptionsequalizer (42) (EQ 2) der App dient der Anpassung des Hörgerätes an bestimmte Hörsituationen: hier kann der Hörbehinderte selbst Presets abrufen oder eigene Einstellungen am Display des Smartphones programmieren und speichern.
- Mittels Panorama-Potentiometer (45) (Panpot) der App kann zusätzlich auch eine Anpassung der Dynamik-Differenzen der Ohren des Hörbehinderten erfolgen
- Das Ergebnis der Bearbeitung aus EQ 1 (50), EQ 2 (42) und Panpot (45), das Überlagerungssignal, wird per speziellem Lautsprecher synchron zum natürlichen Hörvorgang als linker und rechter Kanal in den zugehörigen offenen Gehörgängen des Hörbehinderten abgestrahlt, "dazugemischt", siehe Fig. 16.

In Figur 5 und 6 ist eine Variante des Ausführungsbeispiels dargestellt. Gleiche Bauelemente sind mit identischer Bezugsnummer bezeichnet. Das in Figur 5, 6 dargestellte Ausführungsbeispiel unterscheidet sich von dem in Figur 3 dargestellten im Wesentlichen dadurch, dass die Verarbeitungseinheit (3) einen zusätzlichen Abspielmodus aufweist. Der Abspielmodus dient dazu, Musik, Hörspiele oder anderes Tonmaterial mittels eines Abspielgeräts (34), wie einem MP3-Spieler und/oder Streaming-Client, dem Nutzer zu präsentieren. Dazu weist die Verarbeitungseinheit zusätzlich einen Modusselektor (56) mit einem Umschalter (58) auf. Er ist dazu ausgebildet, von dem normalen Hörgerätbetrieb umzuschalten in einen Abspielmodus oder einen Telefonmodus. Im Abspielmodus werden von dem Abspielgerät (34) abgegebene Tonsignale und im Telefonmodus von der Mobilfunkeinheit (32) abgegebene Telefonsignale als Eingangssignale für den Signalpfad (4) verwendet (anstelle der von dem Mikrofon (12) aufgenommenen Signale). Eine Vorverstärkung und Analog/Digital-Wandlung ist hierbei in der Regel nicht erforderlich, da die Signale bereits in ausreichender Stärke und digital vorliegen. Das Signal kann damit direkt im Signalpfad (4) und Kompensationspfad (5) weiterverarbeitet werden. Bei dieser Ausführungsform ist zusätzlich noch eine Weiche (57) vorgesehen. Sie ist dazu ausgebildet, in dem Abspielmodus oder Telefonmodus den Splitter (53) zu umgehen. Damit wird das Grundsignal (72) nicht mehr abgespalten, sondern es wird stattdessen das Gesamtsignal (75) bestehend aus Grundsignal (72) und Zusatzsignal (74) weiterverarbeitet. Dies bringt zwar den Nachteil mit sich, dass nunmehr nicht auf die für die Verarbeitungsgeschwindigkeit günstige Datenreduktion durch Abspalten des Grundsignals (72) zurückgegriffen werden kann. Jedoch hat die Erfindung erkannt, dass es in diesem Fall auf die Latenz gar nicht mehr entscheidend ankommt, da ohnehin das Gesamtsignal von dem Ohrhörer (11) abzugeben ist. Somit kann mittels des Umschaltmoduls (56) eine optimale Anpassung der Verarbeitungseinheit an den jeweiligen Betriebsmodus erreicht werden.

In Bezug auf diese beiden Modi wird auf Fig. 12 und 13 verwiesen. Fig. 12 zeigt den Telefon-Modus. Dabei ist vorgesehen (mittels der App):
- Da das Smartphone zum Telefonieren ein eigenes Mikrofon besitzt, bleiben in diesem Betriebsmodus die Mikrofone in den Ohren abgeschaltet.
- Das Telefon-Signal ist ein Mono-Signal.
- Die Latenz spielt in diesem Betriebsmodus keine Rolle, da kein synchrones Hören erforderlich ist. Darum kann die ADDA-Wandlung des Smartphones selbst problemlos genutzt werden.
- Der in den Audio-Weg integrierte, fest auf den Hörverlust eingestellte Kompensationsequalizer (EQ 1) korrigiert bzw. kompensiert den Hörverlust des telefonierenden Hörbehinderten, sodass eine bessere Verständlichkeit der Sprache des Gesprächspartners erreicht wird.

Fig. 13 zeigt den Abspiel-Modus. Dieser Signalfluss wird für Musik hören, Radio hören, Music Streaming, Spiele etc. mittels Smartphone angewendet. Dabei ist vorgesehen, dass (mittels der App) :
- Das Musik-Signal ist ein Stereo-Signal.
- Die Latenz spielt in diesem Betriebsmodus keine Rolle, da kein synchrones Hören erforderlich ist (= reines Abspielen). Darum kann die ADDA-Wandlung des Smartphones selbst problemlos genutzt werden.
- Um dem höreingeschränkten Nutzer/Patienten eine bessere individuelle Anpassung des Musik-Klanges nach seinem Geschmack zu ermöglichen, sind im Audio-Weg der auf den Hörverlust fest eingestellte Kompensationsequalizer (EQ 1) sowie der vom Nutzer selbst einstellbare Adaptionsequalizer (EQ 2) aktiv.

In der Figur 7 sind zwei Ansichten der Höreinheit (1) dargestellt, mit Figur 7a als Schnittansicht und Figur 7b als Teilansicht in Draufsicht. Man erkennt die Halterung (15), die als Grundplatte fungiert. Sie ist durchsichtig ausgeführt, vorzugsweise aus formstabilem weichem Latex-Material. An ihr befestigt ist ein Schallleitungsrohr (10), an dessen Anfang ein elektroakustischer Schallwandler (13) angeordnet ist. Dieser ist über einen schalltoten Gummiring (10) an dem Schallleitungsrohr (10) befestigt und fungiert als Lautsprecher der Höreinheit (1). Am Ende des Schallleitungsrohrs (10) ist ein Endtrichter (14) vorgesehen. Dieser ist mittels einer Ummantelung (18) aus schallleitendem Material im Gehörgang (90) des Nutzers positioniert. Im Bereich des Durchtritts des Schallleitungsrohrs (10) durch die Halterung (15) ist ein Befestigungsring (16) mit einer Mehrzahl von Schallleitungs-Öffnungen (16') angeordnet. Der Befestigungsring (16) positioniert das Schallleitungsrohr (10) in der Halterung (15) und ist mit seinen Öffnungen (16') dazu ausgebildet, den von außen auf das Ohr (9) auftreffenden Schall in den Gehörgang (90) zu leiten.

Ferner an der Halterung (15) angeordnet ist das Mikrofon (12). Es weist eine im Wesentlichen runde Schalleintrittsöffnung (17) auf. An einem Teil des Umfangs der Schalleintrittsöffnung (17) ist ein nach außen aufragendes Element (19) als Schallleitfläche angeordnet, welches schaufelartig geformt ist, insbesondere kreisbogenförmig. Es erstreckt sich vorzugsweise über etwa 1/4 bis 1/3 des Umfangs der Schalleintrittsöffnung (17). Es begünstigt im Zusammenspiel mit der Ohrmuschel (91) ein günstiges Reflexionsverhalten, und erhöht so zum einen die Empfindlichkeit des Mikrofons (12) und verhindert zum anderen unerwünschte Rückkopplungen mit dem in den Gehörgang (90) eintretenden Schall. Vorzugsweise weist es an seinem freien Ende einen überkragenden Aufsatz (19') auf, der die Fokussierung des Schalls weiter begünstigt.

Somit sind Mikrofon (12) und Lautsprecher (Schallwandler 13) zu einer Einheit verbunden, die der Nutzer im Ohr, eingesteckt im Gehörgang (90), trägt. Das Hörgerät arbeitet zweikanalig Stereo (2 x Mono).

Um dem hörbehinderten Nutzer bei Verwendung des Hochleistungshörgerätes ein möglichst natürliches, unverfälschtes Hören wieder zu ermöglichen, sind Mikrofon und Lautsprecher pro Ohr die Architektur bzw. natürliche Funktion der Ohrmuschel und des Gehörgangs so positioniert, dass die Aufnahme (Mikrofon) im Schallsammelpunkt der Ohrmuschel stattfindet und die Wiedergabe (Lautsprecher) im offenen Gehörgang.

Die Positionierung der Mikrofone im Schallsammelpunkt der Ohrmuscheln und das dadurch erzeugte A/B-Stereo-Signal (2 x Mono) erlauben dem Hörbehinderten auch weiterhin ein natürliches Richtungshören. Hierbei wird Schall direkt vor dem Kopf in vollem Frequenzband gehört, Schall von hinten in höhenreduziertem Frequenzband ("abgedunkelt"), Schall von der Seite durch die Laufzeitunterschiede zwischen den Ohren, die das Gehirn ermitteln und bewerten kann. Die Distanz zwischen den Ohren und die Architektur der Ohrmuscheln sind die Ursache für dieses mechanisch-akustische Phänomen.

Die Erfindung lässt sich wie folgt zusammenfassen: Der Kerngedanke der Erfindung liegt in der neuartigen Konzeption eines Mehrzweck-Hochleistungshörgerätes, das
a) in seiner Wirkungsweise Erkenntnisse der auditiven Wahrnehmungsforschung sowie die Physiologie des Ohres konsequent für die technische Konzeption anwendet,
b) ein natürliches Hören einschließlich Richtungshören für Hörbehinderte mit Resthörvermögen ermöglicht, indem es Architektur, Funktionsweise und Schallreflektion der Ohrmuschel samt Gehörgang optimal einbezieht,
c) zur optimalen Ausnutzung der akustischen Gegebenheiten von Ohrmuschel und Gehörgang eine neuartige spezielle Mikrofon & Lautsprecher-Einheit bereitstellt,
d) in dieser Mikrofon & Lautsprecher-Einheit ein neuartiges Mikrofon mit Schallleitfläche im Schallsammelpunkt der Ohrmuschel einsetzt,
e) offenes Hören wegen der aus dem Gehörgang herauslaufenden Welle dadurch gewährleistet, dass die Wiedergabe mittels eines Druckwellenschlauches (alternativ an gleicher Position Lautsprecher) mit aufgesetztem Schallbecher in der Form der Stürze eines Orchesterhorns erfolgt, der mittig im offenen Gehörgang positioniert ist,
f) durch die Nutzung der Audio-Sektion des Smartphones und seines ADDA-Wandlers mittels einer neuen integrierten App (Software) eine verbesserte Stereo-Audio-Qualität (2 x mono) für den Hörbehinderten erreicht,
g) mittels App (Software) virtuelle Bearbeitungsgeräte (dazu 8.) in den Stereo-Signalweg des Smartphones einfügt ("einschleift"),
h) mittels App zwei Equalizer (Nr. 1 für die Kompensation des Hörverlustes und Nr. 2 für die Adaption auf bestimmte Hörsituationen) sowie ein Panorama-Potentiometer zum Ausgleich der Dynamikdifferenz der Ohren des Hörbehinderten in den Audio-Signalweg des Smartphones integriert,
i) das im Smartphone mittels App erzeugte Kompensationssignal synchron dem natürlich offenen Hören des Hörbehinderten im Gehörgang hinzumischt (überlagert), um den per Audiometrie ermittelten Hörverlust an Frequenz und Dynamik auszugleichen,
j) zwischen drei Betriebsmodi - Alltagshören, Telefonieren, Musikhören - bei Bedarf automatisch umschaltet,
k) von der HNO-Praxis direkt per Internet programmierbar ist und dem Nutzer eigene, speicherbare Anpassungen an individuelle Hörsituationen ermöglicht,
l) dem Hörbehinderten mit einem Gerät, dem per App funktionserweiterten Smartphone plus speziellem Kopfhörer (siehe 3.), mehr Lebensqualität durch bessere Kommunikation über Sprachverständlichkeit, durch problemloses Telefonieren und selbst angepasste Musikwiedergabe schenkt.

## Patentansprüche

1. Hörgerätsystem umfassend eine am Ohr eines Nutzers anzuordnende Höreinheit (1), wobei die Höreinheit (1) einen Ohrhörer (11) sowie ein Mikrofon (12) umfasst, und eine abgesetzte Verarbeitungseinheit (3), wobei die abgesetzte Verarbeitungseinheit (3) als ein mobiles Endgerät, insbesondere Smartphone, ausgeführt ist, und eine Signalverbindung (2) vorgesehen ist, über welche die Höreinheit (1) und die Verarbeitungseinheit (3) kommunizieren,
und die Verarbeitungseinheit (3) einen Signalverarbeitungspfad (4) mit einem Verstärker (40, 49) für ein externes Schallsignal aufweist, wobei ein Grundsignal (72) für den Signalverarbeitungspfad (4) gebildet ist, welches dem eintreffenden Schall entspricht,
wobei der Ohrhörer (11) als ein offener Ohrhörer ausgeführt ist, und die Verarbeitungseinheit (3) ferner einen Kompensationspfad (5) aufweist, der einen Kompensator (50) sowie einen Splitter (53) umfasst,
wobei der Kompensator (50) dazu ausgebildet ist, aus dem Grundsignal (72) anhand eines einstellbaren Frequenzbandprofils des Nutzers Kompensationssignale zu bestimmen, wobei die Kompensationssignale eine Emphase des Grundsignals (72) sind, so dass die Summe des Grundsignals (72) und eines Kompensationssignals kompensierend auf einen Hördefekt des Nutzers wirkt,
**dadurch gekennzeichnet, dass**
das Kompensationssignal datenreduziert ist gegenüber dem Grundsignal, und der Splitter (53) dazu ausgebildet ist, das Grundsignal abzuspalten, so dass ein an die Höreinheit (1) übermitteltes Ausgangssignal (74) nur oder zumindest hauptsächlich aus dem datenreduzierten Kompensationssignal besteht, wobei die datenreduzierten Kompensationssignale im Gehörgang dem externen Schallsignal synchron überlagert sind.

2. Hörgerätsystem nach Anspruch 1, **dadurch gekennzeichnet, dass** eine Programmierschnittstelle (52) für den Kompensator (50) vorgesehen ist, wobei die Programmierschnittstelle (52) vorzugsweise über ein Mobilfunkmodul (32) der Verarbeitungseinheit (3) verbunden ist mit einem Server einer Therapiestation , beispielsweise einer HNO-Praxis , wobei weiter vorzugsweise zur Verwaltung eine vom Nutzer bedienbare Oberfläche (39) vorgesehen ist.

3. Hörgerätsystem nach einem der vorangehenden Ansprüche, **dadurch gekennzeichnet, dass** der Signalpfad einen Modusselektor (56) umfasst zur Auswahl zwischen einem Hörgerätmodus und einem zusätzlichen Telefonmodus, in dem ein von einem Mobilfunkmodul (32) ausgegebenes Sprachsignal als Eingangssignal an den Kompensationspfad (5) angelegt ist.

4. Hörgerätsystem nach Anspruch 3, **dadurch gekennzeichnet, dass** der Modusselektor (56) einen Umschalter (58) umfasst, der in einem Telefonmodus das Eingangssignal umschaltet von dem Mikrofon (12) auf ein von dem Mobilfunkmodul (32) abgegebenes Sprachsignal und/oder wahlweise in einem Abspielmodus umschaltet auf ein Abspielgerät (34) der Verarbeitungseinheit, vorzugsweise auf einen integrierten MP3-Spieler und/oder Streaming-Client, wobei der Umschalter (58) vorzugsweise automatisiert betätigt ist.

5. Hörgerätsystem nach Anspruch 4, **dadurch gekennzeichnet, dass** der Umschalter (58) mit einer Weiche (57) zusammenwirkt, die dazu ausgebildet ist, in dem Telefonmodus und/oder Abspielmodus den Splitter zu umgehen.

6. Hörgerätsystem nach Anspruch 4 oder 5, **dadurch gekennzeichnet, dass** der Hörgerätmodus abweichend konfiguriert ist gegenüber Telefonmodus und/oder Abspielmodus, vorzugsweise mittels schnellerer Filter (51) und/oder verringerter Datenrate, so dass im Hörgerätmodus eine Latenzzeit im Kompensationspfad (5) geringer ist als im Telefonmodus und/oder Abspielmodus.

7. Hörgerätsystem nach einem der vorangehenden Ansprüche, **dadurch gekennzeichnet, dass** das Kompensationssignal auflösungsreduziert ist gegenüber dem Grundsignal.

8. Hörgerätsystem nach einem der vorangehenden Ansprüche, **dadurch gekennzeichnet, dass** ein vom Kompensator (50) gesonderter Equalizer (42) im Signalpfad vorgesehen ist, in dem verschiedene Hörsituationen als Profile (43) abgespeichert sind, wobei vorzugsweise der Equalizer (42) dem Kompensator (50) nachgeschaltet ist.

9. Hörgerätsystem nach Anspruch 8, **dadurch gekennzeichnet, dass** der Equalizer (42) weiter mit einer Auswahleinheit (44) so zusammenwirkt, dass die Profile (43) durch den Nutzer wählbar und vorzugsweise veränderbar sind.

10. Hörgerätsystem nach einem der vorangehenden Ansprüche, **dadurch gekennzeichnet, dass** die Signalverbindung (2) drahtlos ausgeführt ist, vorzugsweise mittels eines energiesparenden Bluetooth-Moduls (21) und/oder die Höreinheit (1) als Stereokopfhörer ausgeführt ist.

11. Hörgerätsystem nach einem der vorangehenden Ansprüche, **dadurch gekennzeichnet, dass** der Signalpfad AD- und DA-Wandler (41, 48) umfasst, die originäre Bestandteile der Verarbeitungseinheit sind.

12. Hörgerätsystem nach einem der vorangehenden Ansprüche, **dadurch gekennzeichnet, dass** es stereophon mit linkem und rechtem Kanal ausgeführt ist und vorzugsweise ein Panoramamodul (45) umfasst, welches eine Dynamik von linkem und rechtem Kanal wechselweise/gegensinnig modifiziert.

13. Hörgerätsystem nach einem der vorangehenden Ansprüche, **dadurch gekennzeichnet, dass** die Höreinheit (1) ein Schallleitungsrohr umfasst, an dessen Anfang ein elektroakustischer Schallwandler (13) angeordnet ist und dessen Ende als Endtrichter (14) ausgeführt ist, der über eine schalldurchlässiges Ummantelung (18) zu Anfang des Gehörgangs (90) des Nutzers anzuordnen ist.

14. Hörgerätsystem nach Anspruch 13, **dadurch gekennzeichnet, dass** das Mikrofon (12) der Höreinheit (1) in der Ohrmuschel (91) benachbart zum Anfang des Gehörgangs (90) angeordnet ist, wobei eine Halterung des Mikrofons (12) vorzugsweise so ausgebildet ist, dass das Mikrofon (12) am Schallfokus-Punkt des Außenohrs positioniert ist.

15. Hörgerätsystem nach Anspruch 14, **dadurch gekennzeichnet, dass** das Mikrofon mit mindestens einer Schallleitschaufel (19) versehen ist, die eine Schalleintrittsöffnung (17) des Mikrofons (12) teilweise umgibt, vorzugsweise über maximal drei Fünftel deren Umfangs.

16. Hörgerätsystem nach einem der vorangegangenen Ansprüche, **dadurch gekennzeichnet, dass** das Mikrofon (12) als ein mittels einer Schallleitschaufel (19) gegen Rückkopplung abgeschirmtes Mikrofon im Schallsammelpunkt der Ohrmuschel ausgebildet ist.

## Claims

1. Hearing device system comprising a hearing unit (1) that may be arranged on the ear of a user, the hearing unit (1) comprising an earpiece (11) and a microphone (12), and a remote processing unit (3), the remote processing unit (3) being embodied as a mobile terminal, in particular a smartphone, and there being provision for a signal connection (2) by way of which the hearing unit (1) and the processing unit (3) communicate,
and the processing unit (3) having a signal processing path (4) containing an amplifier (40, 49) for an external sound signal, wherein a base signal (72) that corresponds to the arriving sound is formed for the signal processing path (4),
wherein the earpiece (11) is embodied as an open earpiece, and the processing unit (3) further has a compensation path (5) that comprises a compensator (50) and a splitter (53),
the compensator (50) being designed to determine compensation signals from the base signal (72) on the basis of an adjustable frequency band profile of the user, the compensation signals being an emphasis of the base signal (72), with the result that the sum of the base signal (72) and a compensation signal has a compensatory effect on a hearing defect of the user,
**characterized in that**
the compensation signal has reduced data compared to the base signal, and the splitter (53) is designed to split off the base signal, with the result that an output signal (74) transmitted to the hearing unit (1) consists only or at least primarily of the reduced-data compensation signal, the reduced-data compensation signals being overlaid on the external sound signal in sync in the auditory canal.

2. Hearing device system according to Claim 1, **characterized in that** there is provision for a programming interface (52) for the compensator (50), the programming interface (52) preferably being connected to a server of a treatment station, for example an ENT practice, by way of a mobile radio module (32) of the processing unit (3), wherein there is further preferably provision for a user-controllable interface (39) for the purpose of management.

3. Hearing device system according to either of the preceding claims, **characterized in that** the signal path comprises a mode selector (56) for selecting between a hearing device mode and an additional telephone mode in which a voice signal that is output by a mobile radio module (32) is applied to the compensation path (5) as input signal.

4. Hearing device system according to Claim 3, **characterized in that** the mode selector (56) comprises a changeover switch (58) that, in a telephone mode, changes over the input signal from the microphone (12) to a voice signal delivered by the mobile radio module (32) and/or optionally, in a playback mode, changes over to a player (34) of the processing unit, preferably to an integrated MP3 player and/or streaming client, the changeover switch (58) preferably being operated in automated fashion.

5. Hearing device system according to Claim 4, **characterized in that** the changeover switch (58) interacts with a separating filter (57) that is designed to bypass the splitter in the telephone mode and/or playback mode.

6. Hearing device system according to Claim 4 or 5, **characterized in that** the hearing device mode is configured differently from the telephone mode and/or playback mode, preferably by means of faster filters (51) and/or reduced data rate, with the result that a latency in the compensation path (5) is less in the hearing device mode than in the telephone mode and/or playback mode.

7. Hearing device system according to one of the preceding claims, **characterized in that** the compensation signal has reduced resolution compared to the base signal.

8. Hearing device system according to one of the preceding claims, **characterized in that** there is provision for an equalizer (42), which is separate from the compensator (50), in the signal path, in which different hearing situations are stored as profiles (43), the equalizer (42) preferably being connected downstream of the compensator (50).

9. Hearing device system according to Claim 8, **characterized in that** the equalizer (42) further interacts with a selection unit (44) in such a way that the profiles (43) are selectable and preferably alterable by the user.

10. Hearing device system according to one of the preceding claims, **characterized in that** the signal connection (2) is of wireless type, preferably by means of an energy-saving Bluetooth module (21), and/or the hearing unit (1) is embodied as stereo headphones.

11. Hearing device system according to one of the preceding claims, **characterized in that** the signal path comprises AD and DA converters (41, 48), which are original parts of the processing unit.

12. Hearing device system according to one of the preceding claims, **characterized in that** it is of stereophonic type with a left and a right channel and preferably comprises a panoramic module (45) that modifies dynamics of the left and right channels alternately/in opposite directions.

13. Hearing device system according to one of the preceding claims, **characterized in that** the hearing unit (1) comprises a sound conduction tube, at the start of which there is arranged an electroacoustic sound transducer (13) and the end of which is embodied as an end trumpet (14) that may be arranged at the start of the auditory canal (90) of the user by way of a sheath (18) through which sound can pass.

14. Hearing device system according to Claim 13, **characterized in that** the microphone (12) of the hearing unit (1) is arranged in the auricle (91) adjacently to the start of the auditory canal (90), a support for the microphone (12) preferably being in a form such that the microphone (12) is positioned at the sound focal point of the outer ear.

15. Hearing device system according to Claim 14, **characterized in that** the microphone is provided with at least one sound conduction paddle (19) that partially surrounds a sound entry opening (17) of the microphone (12), preferably over no more than three fifths of the circumference thereof.

16. Hearing device system according to one of the preceding claims, **characterized in that** the microphone (12) is in the form of a microphone that is shielded against feedback by means of a sound conduction paddle (19) at the sound collection point of the auricle.

## Revendications

1. Système d'appareil auditif, comprenant une unité auditive (1) à disposer au niveau de l'oreille d'un utilisateur, l'unité auditive (1) comprenant un écouteur (11) ainsi qu'un microphone (12), et une unité de traitement déportée (3), dans lequel l'unité de traitement déportée (3) est réalisée sous la forme d'un terminal mobile, en particulier d'un smartphone, et une liaison de signalisation (2) est prévue par laquelle communiquent l'unité auditive (1) et l'unité de traitement (3), et l'unité de traitement (3) présente un chemin de traitement de signal (4) pourvu d'un amplificateur (40, 49) pour un signal acoustique externe, un signal de base (72) correspondant au son entrant étant formé pour le chemin de traitement de signal (4),
dans lequel l'écouteur (11) est réalisé sous la forme d'un écouteur ouvert, et l'unité de traitement (3) présente en outre un chemin de compensation (5) qui comprend un compensateur (50) ainsi qu'un répartiteur (53),
dans lequel le compensateur (50) est réalisé pour déterminer des signaux de compensation à partir du signal de base (72) à l'aide d'un profil de bande de fréquence réglable de l'utilisateur, les signaux de compensation étant une emphase du signal de base (72) de sorte que la somme du signal de base (72) et d'un signal de compensation produit un effet de compensation sur un défaut auditif de l'utilisateur,
**caractérisé en ce que** le signal de compensation est à données réduites par rapport au signal de base, et le répartiteur (53) est réalisé pour séparer le signal de base de sorte qu'un signal de sortie (74) transmis à l'unité auditive (1) est composé exclusivement ou du moins principalement du signal de compensation à données réduites, les signaux de compensation à données réduites étant superposés de manière synchrone au signal acoustique externe dans le conduit auditif.

2. Système d'appareil auditif selon la revendication 1, **caractérisé en ce qu'**une interface de programmation (52) est prévue pour le compensateur (50), l'interface de programmation (52) étant reliée de préférence par un module de téléphonie mobile (32) de l'unité de traitement (3) à un serveur d'une station thérapeutique, par exemple d'un cabinet ORL, dans lequel de préférence une interface (39) pouvant être commandée par l'utilisateur est prévue pour la gestion.

3. Système d'appareil auditif selon l'une quelconque des revendications précédentes, **caractérisé en ce que** le chemin de signalisation comprend un sélecteur de mode (56) servant à sélectionner parmi un mode appareil auditif et un mode téléphone supplémentaire dans lequel un signal vocal émis par un module de téléphonie mobile (32) est appliqué au chemin de compensation (5) comme un signal d'entrée.

4. Système d'appareil auditif selon la revendication 3, **caractérisé en ce que** le sélecteur de mode (56) comprend un commutateur (58) qui commute dans un mode téléphone le signal d'entrée du microphone (12) vers un signal vocal émis par le module de téléphonie mobile (32), et/ou commute au choix dans un mode lecture vers un appareil de lecture (34) de l'unité de traitement, de préférence vers un lecteur MP3 intégré et/ou un client streaming, le commutateur (58) étant de préférence actionné automatiquement.

5. Système d'appareil auditif selon la revendication 4, **caractérisé en ce que** le commutateur (58) coopère avec un filtre de bande (57) qui est réalisé pour contourner le répartiteur en mode téléphone et/ou en mode lecture.

6. Système d'appareil auditif selon la revendication 4 ou 5, **caractérisé en ce que** le mode appareil auditif est configuré différemment par rapport au mode téléphone et/ou au mode lecture, de préférence au moyen de filtres (51) plus rapides et/ou d'un débit de données réduit de sorte qu'en mode appareil auditif, un temps de latence sur le chemin de compensation (5) est inférieur qu'en mode téléphone et/ou en mode lecture.

7. Système d'appareil auditif selon l'une quelconque des revendications précédentes, **caractérisé en ce que** le signal de compensation est à résolution réduite par rapport au signal de base.

8. Système d'appareil auditif selon l'une quelconque des revendications précédentes, **caractérisé en ce que** sur le chemin de signalisation un égaliseur (42) séparé du compensateur (50) est prévu dans lequel sont stockées différentes situations auditives sous forme de profils (43), l'égaliseur (42) étant de préférence placé en aval du compensateur (50).

9. Système d'appareil auditif selon la revendication 8, **caractérisé en ce que** l'égaliseur (42) coopère en outre avec une unité de sélection (44) de telle sorte que les profilés (43) peuvent être sélectionnés, et de préférence modifiés, par l'utilisateur.

10. Système d'appareil auditif selon l'une quelconque des revendications précédentes, **caractérisé en ce que** la liaison de signalisation (2) est réalisée sans fil, de préférence au moyen d'un module Bluetooth (21) à économie d'énergie, et/ou l'unité auditive (1) est réalisée sous forme de casque stéréo.

11. Système d'appareil auditif selon l'une quelconque des revendications précédentes, **caractérisé en ce que** le chemin de signalisation comprend des convertisseurs A/D et D/A (41, 48) qui sont des composants d'origine de l'unité de traitement.

12. Système d'appareil auditif selon l'une quelconque des revendications précédentes, **caractérisé en ce que** qu'il est réalisé de manière stéréophonique avec un canal gauche et un canal droit et comprend de préférence un module panoramique (45) qui modifie une dynamique du canal gauche et du canal droit en alternance/sens inverse.

13. Système d'appareil auditif selon l'une quelconque des revendications précédentes, **caractérisé en ce que** l'unité auditive (1) comprend un tube de conduction acoustique au début duquel est disposé un transducteur électroacoustique (13) et dont l'extrémité est réalisée sous la forme d'un entonnoir d'extrémité (14) qui est à disposer au début du conduit auditif (90) de l'utilisateur par l'intermédiaire d'une gaine (18) perméable au son.

14. Système d'appareil auditif selon la revendication 13, **caractérisé en ce que** le microphone (12) de l'unité auditive (1) est disposé dans l'oreillette (91) à proximité du début du conduit auditif (90), un support du microphone (12) étant de préférence réalisé de telle sorte que le microphone (12) est positionné au point de focalisation acoustique de l'oreille externe.

15. Système d'appareil auditif selon la revendication 14, **caractérisé en ce que** le microphone est pourvu d'au moins une aube directrice du son (19) qui entoure partiellement une ouverture d'entrée du son (17) du microphone (12), de préférence sur au maximum de trois cinquièmes de la circonférence de celle-ci.

16. Système d'appareil auditif selon l'une quelconque des revendications précédentes, **caractérisé en ce que** le microphone (12) est réalisé sous la forme d'un microphone protégé contre l'effet Larsen, au moyen d'une aube directrice du son (19), au point de convergence acoustique de l'oreillette.
